# EUROPÄISCHE PATENTSCHRIFT

(11) **EP 1 102 957 B1**
(45) Veröffentlichungstag und Bekanntmachung des Hinweises auf die Patenterteilung: **02.05.2002**
(21) Anmeldenummer: 00935157.8
(22) Anmeldetag: 31.05.2000
(51) Int. Cl.: F41C 27/06

(54) **ANBAU-GRANATWERFER**
MOUNTED GRENADE LAUNCHER
LANCE-GRENADES RAPPORTE

(30) Priorität: 07.06.1999 DE 19925864
(43) Veröffentlichungstag der Anmeldung: 30.05.2001
(73) Patentinhaber: Heckler & Koch GmbH, 78727 Oberndorf (DE)
(72) Erfinder: WEICHERT, Berthold, D-78658 Zimmern (DE); GABLOWSKI, Jürgen, D-78727 Oberndorf (DE); GIELKE, Gerhard, D-78727 Oberndorf (DE)
(74) Vertreter: von Samson-Himmelstjerna, Friedrich R., Dipl.-Phys.
(86) Internationale Anmeldenummer: EP0005000
(87) Internationale Veröffentlichungsnummer: WO0075596

(56) Entgegenhaltungen:
- EP-A- 0 085 193
- DE-A- 1 944 650
- GB-A- 2 218 191
- US-A- 3 641 691

## Beschreibung

Die Erfindung betrifft einen Anbau-Granatwerfer zur Anbringung an einem Gewehr, vorzugsweise einem Sturmgewehr, mit einem Granatwerferlauf, der um eine nahe seiner Mündung angeordnete, ortsfest am Gewehr befestigte Querachse schwenkbar ist, mit einem Bodengehäuse, das eine Abzugseinrichtung und einen Abzug trägt und einen Stoßboden aufweist, und mit einem Verbindungsstück, das die Querachse trägt und mit dem Bodengehäuse verbunden ist (Oberbegriff des Anspruchs 1).

Alle hier verwendeten Lagebezeichnungen wie "oben", "horizontal" usw. gehen aus von einem Gewehr mit einem Anbau-Granatwerfer, das in normalem Anschlag bei horizontaler Schußrichtung gehalten wird. "Vorn" weist in Schußrichtung. Der Anbau-Granatwerfer ist bevorzugt unter dem Lauf angebaut und endet vor dem Magazin des Gewehres; andere Anbringungsweisen sind jedoch auch möglich und gegebenenfalls vorteilhaft.

Ein an ein Schnellfeuergewehr (US-Gewehr M 16) anmontierter Granatwerfer ist aus der US 3 641 691 A bekannt. Der Granatwerfer ist unterhalb des Gewehrlaufes an der Stelle des Vorderschaftes bzw. Handschutzes angeordnet. Sein Lauf erstreckt sich etwa parallel zum Gewehrlauf und trägt neben der Mündung eine horizontal verlaufende Querachse, um welche der Lauf mit seiner Rückseite nach unten geschwenkt werden kann. In Schußposition des Granatwerferlaufes befindet sich an dessen Rückseite ein ortsfestes Bodengehäuse, das einen Stoßboden bildet. In ihm ist eine Abschlageinrichtung angebracht, von der aus ein Abzug sich nach unten heraus erstreckt.

Zum Betätigen des Abzugs wird das Magazin des Gewehres mit der rechten oder linken Hand wie ein Griffstück umfaßt. Das Magazin erweist sich als Griff jedoch unzulänglich, da es in seinem Sitz meist ein wenig Spiel hat und man es deshalb als unsichere Abstützung der Hand empfindet. Außerdem preßt der Rückstoß das kantige Magazin in die es umgreifende Hand, was schmerzhaft sein und überdies die Magazinhalterung überlasten kann.

Die Querachse und das Bodengehäuse sind durch eine verhältnismäßig dünne Schiene miteinander verbunden. Das hintere Ende des Laufes ist in der Feuerposition mit dem Bodengehäuse lösbar verrastet.

Zum Lösen des Laufes wird zunächst eine Verriegelung entriegelt und der Lauf mit seinem hinteren Ende nach unten geschwenkt. Beim Entriegeln wird die Abschlageinrichtung gespannt. Beim Abkippen des Laufes wird ein komplizierter Auswerfermechanismus (ein sogenannter Ejektor) betätigt, welcher die abgeschossene Patronenhülse durch Federwirkung vollständig und selbsttätig auswerfen soll. In der Praxis ist es sogar meist schon ausreichend, daß der Auswerfermechanismus die Patronenhülse so weit lockert, daß sie nachfolgend mit dem Daumen und einem Finger einer Hand ergriffen und ohne Mühe vollends entfernt werden kann. Der Auswerfermechanismus ist in der genannten dün-nen Schiene angebracht, was deren strukturelle Festigkeit schwächt.

Der bekannte Anbau-Granatwerfer wäre ein durchaus zweckmäßiges Anbaugerät, hätte er nicht einige Nachteile, die ihn unsicher und unzuverlässig machen.

Wie alle Kipplaufwaffen mit Selbstspanneinrichtung hat auch der bekannte Granatwerfer den Nachteil, daß die Abschlageinrichtung beim Nachladen zwangsläufig gespannt wird. Der geladene Granatwerfer hat demnach eine ständig gespannte Abschlageinrichtung. Deshalb ist eine aufwendige Sicherungseinrichtung erforderlich, um zu verhindern, daß ungewollt ein Schuß ausgelöst wird, etwa durch versehentliches Betätigen eines Sicherungshebels und/oder des leichtgängigen Abzuges, beispielsweise durch einen Zweig beim Durchqueren eines Gebüsches.

Dieses Problem tritt bei dem Granatwerfer der US 3 507 067 nicht auf, da dieser einen Spannabzug aufweist, der die Abschlageinrichtung erst beim Abziehen spannt. Zum Nachladen wird bei diesem Granatwerfer der Lauf gegenüber dem ortsfesten Bodengehäuse geradlinig nach vorne bewegt.

Auf die mit der Verwendung des Gewehrmagazines als Griffstück einhergehenden Probleme wurde bereits hingewiesen.

Auch das Abkippen des Laufes nach unten ist nicht besonders günstig, etwa dann, wenn der Schütze in einem Schützenloch Stellung bezogen hat. Dann ruht nämlich das Gewehr in der Regel mit dem vorderen Teil auf einer Auflage und muß deshalb zum Nachladen des Granatwerfers erst angehoben oder zur Seite gekippt werden.

Besonders nachteilig ist aber das Entfernen der leeren Patronenhülse, da diese oftmals klemmt und nur mittels eines Bajonetts oder ähnlichen Werkzeugs entfernt werden kann. Aus Gründen, die nicht ersichtlich sind, hat sich der Ejektor als völlig unzuverlässig erwiesen. Auch das Einfetten der Patrone - ein ohnehin wegen der Verschmutzungsgefahr problematischer Behelf - schafft nicht viel Abhilfe. Dem Ejektor gelingt vielfach nicht einmal, die Patronenhülse soweit zu lockern, daß sie von Hand entfernt werden kann, geschweige deren vollständiges Auswerfen.

Ausgehend von dieser Problemlage liegt der Erfindung die Aufgabe zugrunde, die Brauchbarkeit eines Anbau-Granatwerfers zu erhöhen, insbesondere, ihn zuverlässiger zu machen und zu vereinfachen.

Diese Aufgabe wird erfindungsgemäß dadurch gelöst, daß der eingangs genannte gattungsgemäße Anbau-Granatwerfer zusätzlich folgende Merkmale aufweist: das Verbindungsstück umgibt den Lauf mindestens teilweise und über mindestens einen Teil seiner Länge derart, daß im wesentlichen nur ein Längsschlitz im Verbindungsstück ausgespart ist, der zum Ausschwenken des Laufes erforderlich ist (Anspruch 1).

Es hat sich überraschenderweise herausgestellt, daß die oben aufgezeigten Schwierigkeiten beim Ausziehen oder Auswerfen der Patrone verschwinden, wenn die Schiene, welche die Querachse und das Bodengehäuse verbindet, fast völlig biegesteif ausgebildet und der Stoßboden fast völlig biegesteif an dieser Schiene angebracht ist.

Beim bekannten Anbau-Granatwerfer verformen sich vermutlich die schmale Schiene und/oder deren Verbindung mit dem Stoßboden während des Schusses federnd. Hierdurch nimmt der Stoßboden kurzzeitig eine andere Winkellage relativ zur Seelenachse des Laufes an. Während des Schusses wird aber die Patronenhülse plastisch verformt ("feuerverformt") und danach vom rückfedernden Stoßboden wieder in das Patronenlager gerammt, wo sie wieder federnd rückverformt wird und wegen der von ihr ausgeübten Federkräfte im Patronenlager festsitzt.

Bei der Erfindung hingegen bilden die Halterung der Querachse, die Schiene und das Bodengehäuse ein den Lauf umschließendes, recht biegesteifes Rohr, das nur soweit geschlitzt ist, daß der Granatwerferlauf ausgeschwenkt werden kann. Dieses rohrartige Verbindungsstück hat sich im Versuch als ausreichend steif erwiesen, um die Rückstoßkräfte aufzunehmen, die die Patrone auf den Stoßboden ausübt. Hülsenklemmer, wie sie bei dem gattungsbildenden Granatwerfer häufig auftreten, wurden beim erfindungsgemäßen Granatwerfer nicht bemerkt, auch nicht bei der Verwendung völlig trockener, lackierter Stahlhülsen.

Natürlich ist das erfindungsgemäße Verbindungsstück schwerer als die bisherige Schiene. Mit diesem vordergründigen Nachteil wird aber der sehr bedeutendere Vorteil der Funktionssicherheit erkauft.

Gemäß einer bevorzugten Ausgestaltung der Erfindung (Anspruch 2) weist der Stoßboden eine seitlich zum Längsschlitz hin vorspringende Leiste auf, und der Granatwerferlauf weist an der Rückseite eine in den Längsschlitz hineinragende, nach hinten überstehende Verlängerung auf, die die Leiste mit einer komplementären Gegenausbildung hintergreift. Hierdurch wird das Auseinanderbiegen von Stoßboden und Granatwerferlauf in Richtung des Längsschlitzes verhindert; oder zumindest auf das Toleranzmaß zwischen Leiste und Gegenausbildung beschränkt. Selbst wenn der Granatwerfer durch starken, andauernden Gebrauch unter härtesten Einsatzbedingungen ausgeleiert oder klapperig geworden sein sollte, verhindert der Eingriff der Leiste in die Gegenausbildung zuverlässig, daß der Stoßboden sich dort, wo er an den Längsschlitz angrenzt, vom hinteren Ende des Laufes wegbiegen kann.

Die Leiste und die Gegenausbildung können beliebige, komplementäre Formen aufweisen, solange sie das Ausschwenken des Laufes, sowie den zuverlässigen Sitz der Abstützflächen von Leiste und Gegenausbildung aufeinander gewährleisten. Bevorzugt (Anspruch 3) sind dieses Abstützflächen als Kreiszylinder-Mantelflächen ausgebildet, deren Achse mit der Mittelachse der Querachse völlig oder nahezu zusammenfällt. So ist gewährleistet, daß die Abstützflächen beim Schuß flächig aneinandergepreßt werden und einander somit maximal abstützen.

Das rohrförmige Verbindungsstück geht in das Bodengehäuse über, das die Rohrform geschlossen nach hinten weiterführt. An sich wäre es zweckmäßig, das Verbindungsstück auch vor der Querachse in geschlossener Rohrform nach vorne zu verlängern. Erfindungsgemäß (Anspruch 4) ist es aber von Vorteil, daß der Längsschlitz nach vorne offen ist. Das Verbindungsstück weist somit keine Verlängerung nach vorne auf, wodurch die durch die Erfindung in Kauf genommene Gewichtserhöhung des Anbau-Granatwerfers begrenzt wird.

Aus dem gleichen Grund weist das Verbindungsstück mindestens eine, vorzugsweise mehrere Aussparungen auf (Anspruch 5), welche, soweit sie etwa in Form allseitig geschlossener Durchbrüche ausgeführt sind, die Biegesteifigkeit des Verbindungsstücks allenfalls unwesentlich beeinflussen.

Eine weitere, bedeutende Gewichtsersparnis, aber auch Erhöhung der Biegesteifigkeit des Verbindungsstücks wird erfindungsgemäß dadurch erreicht, daß der Auswurfmechanismus oder ein einfacherer Ausziehermechanismus weggelassen und durch zwei einander gegenüberliegende Aussparungen am hinteren Ende des Patronenlagers des Granatwerferlaufes ersetzt wird (Anspruch 6). Das Verbindungsstück kann wegen dieser Weiterbildung alleine nach Gesichtspunkten der Biegesteifigkeit ausgebildet werden, da die Aufnahmen für den Auswurfmechanismus ersatzlos entfallen. In manchen Fällen unterbleibt bereits durch diese Maßnahme allein, also ohne die kennzeichnenden Merkmale des Anspruchs 1, das oben beschriebene Verklemmen der abgeschossenen Patronenhülse. Durch die beiden Aussparungen hindurch wird die abgeschossene Patronenhülse von Daumen und einem Finger des Schützen erfaßt und ausgezogen. Dabei unterbleibt auch das geräuschvolle Aufprallen der Patronenhülse auf den Boden, das in Feindnähe verräterisch sein kann, weil es dem Feind einen vor dem Nachladen vorgenommenen Stellungswechsel des Schützen signalisiert. Der Schütze, der die leere Patronenhülse beim Nachladen mit der Hand ergreift, legt diese einfach leise beiseite oder steckt sie in eine Tasche.

Die Querachse kann wie beim gattungsbildenden Stand der Technik horizontal verlaufen; hierbei ist es notwendig, daß die Querachse nicht nur nahe der Mündung des Laufes, sondern auch über diesem verläuft, um eine Kollision des Laufes mit dem darüberliegenden Gewehrlauf zu vermeiden. Bevorzugt (Anspruch 7) verläuft die Querachse jedoch vertikal. Hier wäre es möglich, an der Ober- und Unterseite des Laufes Schwenkzapfen anzuformen oder andersartig anzubringen, welche die Querachse bilden. Erfindungsgemäß ist es jedoch vorteilhaft, die vertikale Querachse seitlich neben dem Lauf anzuordnen. Dadurch ist der Lauf mit seiner Rückseite bei einem vorgegebenen Schwenkwinkel weiter aus der Waffe herausschwenkbar und die Patronenhülse leichter entfernbar. Auf diese Weise ist auch die Bauhöhe des Anbau-Granatwerfers auf ein Mindestmaß verringerbar.

Die voranstehende Ausbildung schließt allerdings die Möglichkeit aus, daß der Lauf wahlweise nach rechts oder links ausschwenkbar ist. Dabei erfolgt das Ausschwenken des Laufes bzw. seines hinteren Endes bevorzugt nach links (Anspruch 8). Ein Linksschütze muß sich demnach daran gewöhnen, beim Nachladen mit seiner Gebrauchshand (der linken Hand) die Patronenhülse zu entfernen und nicht, wie ein Rechtsschütze, mit seiner die Waffe unterstützenden Hand. Dafür kann aber eine einfache Federvorrichtung vorgesehen sein, die das Ausschwenken des Laufes bewirkt oder zumindest unterstützt, da das Ausschwenken immer nach der gleichen Seite hin erfolgt.

Der gattungsbildende Granatwerfer weist den eingangs genannten Nachteil auf, daß das mit dem Anbau-Granatwerfer ausgestattete Gewehr zum Nachladen immer aus seiner Lage bewegt werden muß, was insbesondere in Feldstellungen nachteilig ist. Dieser Nachteil ist durch den erfindungsgemäßen Granatwerfer weitgehend behoben, da dieser den Lauf seitlich ausschwenkt. Allenfalls ist vor dem Nachladen ein geringfügiges Anheben des Vorderteiles des Gewehres erforderlich.

Aus Gründen der Gewichtsersparnis weist der gattungsbildende Granatwerfer kein eigenes Griffstück auf. Stattdessen ist ein ungünstiger Griff der den Abzug betätigenden Hand rund um das Gewehrmagazin in Kauf genommen. Der Abzug sollte deshalb nicht zu schwergängig sein, da die zielsichere Betätigung eines härteren Abzuges wegen des ungünstigen Griffes nicht möglich ist. Ein weicher Abzug ist jedoch immer ein Sicherheitsrisiko.

Dagegen sieht die Erfindung eine Spannabzugseinrichtung vor (Anspruch 9). Diese ist zwar schwergängiger als der Abzug des bekannten Granatwerfers, hierdurch werden aber wesentliche Sicherheitsvorteile gewonnen, da diese Spannabzugseinrichtung immer ungespannt bleibt - außer unmittelbar vor dem Schuß. Außerdem ist sie so schwergängig, daß ein dünner Zweig, der beim Durchqueren eines Gebüsches unbemerkt vor den Abzug gelangen kann, diesen nicht betätigen kann. Natürlich ist die Spannabzugseinrichtung so ausgebildet, daß sich bei ungespannter Einrichtung deren Schlagbolzen stets in seiner hinteren Lage befindet, wie etwa bei einem Rücksprungschloß, und nicht etwa aus dem Stoßboden nach vorne ragt.

Eine solche Spannabzugseinrichtung benötigt keine Sicherung; ist dennoch eine Sicherung vorgesehen, dann genügt eine einfache, nur den Abzug blockierende Sicherung, da das Schlagstück selbst bei einem mechanischen Schaden ohne kraftvolle Betätigung des Abzugs nicht abschlagen kann.

Vorzugsweise ist am Anbau-Granatwerfer der Erfindung auch ein Griffstück ausgebildet, auf das weiter unten noch näher eingegangen wird. Ein solches anatomisch geformtes Griffstück ermöglicht die Abgabe eines Schusses trotz des Spannabzuges ohne Einbuße an Treffergenauigkeit. Dies im Vergleich zu dem bekannten Anbau-Granatwerfer, bei dem der ungünstig geformte Griff (das Magazin) das treffgenaue Abziehen erschwert hat.

Zur Ver- und Entriegelung des Laufes ist ein Mechanismus erforderlich, der sich in seiner Ruhelage befindet, wenn sich der Lauf in seiner Schußlage befindet. Eine Betätigung dieses Mechanismus bewirkt, daß der Lauf abkippt oder durch eine Federung abgekippt wird. Bevorzugt ist zur Rückwärtsbewegung des Laufes in dessen Schußlage keine weitere Betätigung dieses Mechanismus erforderlich; in diesem Fall rastet der Lauf in seiner Schußlage selbsttätig in den Mechanismus ein. Solche Mechanismen sind in großer Zahl von Kipplaufwaffen her bekannt, doch sind diese Mechanismen meist recht kompliziert.

Gemäß einer Weiterbildung der Erfindung ist ein abgefederter Kipphebel vorgesehen, der um eine Kippachse kippbar ist, die sich mit Abstand zur Querachse und zur Seelenachse des Granatwerferlaufes senkrecht zu diesen beiden erstreckt. Ein zu dieser Kippachse beabstandetes Ende des Kipphebels greift in seiner Ruhelage unter Federkraft in eine Ausbildung auf der Außenseite des Granatwerferlaufes nahe dessen hinterem Ende ein. Wird dieser Kipphebel aus der Ruhelage herausgekippt, dann gibt er den Granatwerferlauf frei, der dann durch seine eigene Abfederung ausschwenken kann (Anspruch 10).

Der Kipphebel greift bevorzugt in der Laufmitte an, so daß er im wesentlichen vertikal unter der Seelenachse des in Schußstellung befindlichen Granatwerferlaufes angeordnet ist. Der Kipphebel ist bevorzugt aus einem ebenen Blechstück geformt.

Die Ausbildung des Granatwerferlaufes ist bevorzugt eine nutartige Vertiefung in dessen Außenseite, die sich parallel zur Seelenachse erstreckt. Soweit die nutartige Vertiefung nicht, in Schließrichtung des Granatwerferlaufes gesehen, weit jenseits seiner vertikal tiefsten Erzeugenden liegt, wirkt die zylindermantelförmige Außenkontur des Laufes als Leitkurve für das verriegelnde Ende des Kipphebels. Auf diese Weise wird der Kipphebel gegen seine Federung beim Schließen des Laufes selbsttätig ausgelenkt und fällt dann in die Ausbildung bzw. Vertiefung ein.

Am Kipphebel kann ein Querhebel angebracht sein oder ein Schwenkhebel kann mit dem Kipphebel drehfest verbunden sein. Durch Drücken des Quer- bzw. Schwenkhebels nach unten, etwa mit dem Daumen, kann der Kipphebel dann gegen die Wirkung seiner Federung gekippt werden. Bevorzugt (Anspruch 11) ist jedoch der Kipphebel über seine Kippachse hinaus verlängert, und am Ende der Verlängerung ein Druckknopf angeordnet, der bevorzugt als gerippte Kante bzw. gerippter Endabschnitt des Blech-Kipphebels ausgebildet ist. Der Druckknopf bzw. gerippte Endabschnitt ragt an geeigneter Stelle aus dem Bodengehäuse heraus und kann ohne weiteres mit dem Finger betätigt werden, wenn der Schütze den Granatwerferlauf auszuschwenken wünscht.

Wie schon oben vermerkt, weist der erfindungsgemäße Anbau-Granatwerfer bevorzugt ein eigenes Griffstück auf (Anspruch 12), das mit einem Abzugsbügel ausgestattet ist, der den Abzug vor unerwünschter Berührung schützt. Bevorzugt ist der Abzugsbügel und weiter bevorzugt das Griffstück ganz oder weitgehend aus Kunststoff hergestellt. Dabei wird gegenüber dem bekannten Anbau-Granatwerfer bewußt ein Gewichtsnachteil in Kauf genommen; das zusätzliche Gewicht ist aber bei Verwendung von Kunststoff relativ gering.

Das Griffstück ermöglicht nicht nur die treffgenaue Betätigung des Spannabzuges und verhindert die schädliche Übertragung des Granatwerfer-Rückstoßes auf das Magazin, sondern ermöglicht im Notfall auch die sichere Benutzung des Anbau-Granatwerfers ohne angebautes Gewehr.

Außerdem ist beim Griffstück bevorzugt (Anspruch 13) innerhalb des Abzugsbügels und vor dem Abzug eine Stelle vorgesehen, an der der Druckknopf bzw. der gerippte Endabschnitt des Kipphebels von oben her austritt. Dieser Druckknopf kann vom Zeigefinger der den Abzug bedienenden Hand betätigt werden, also nach oben gedrückt werden. Liegt der Finger am Abzug, etwa beim Schuß, dann ist die Betätigung des Druckknopfes ausgeschlossen. Durch die mittige Anordnung des Druckknopfes vor dem Abzug ist außerdem der erfindungsgemäße Anbau-Granatwerfer von einem Rechts- und einem Linksschützen jeweils gleich bequem betätigbar.

Der erfindungsgemäße Anbau-Granatwerfer ist so ausgebildet, daß er gegen den Vorderschaft des dafür vorgesehenen Gewehres einfach ausgetauscht werden kann.

Am einfachsten wären hierzu zwei Querbohrungen, die von einem gerasteten Stift durchsetzt sind. Hier kann es jedoch infolge der auftretenden Toleranzen zu Fehlern kommen, sowie zu Wärmespannungen. Deshalb schlägt die Erfindung vor (Anspruch 14), nur an der Vorderseite eine Querbohrung anzuordnen, die in der Lage mit der Befestigungs-Querbohrung am Vorderschaft des zugehörigen Gewehres übereinstimmt. Soweit der erfindungsgemäße Anbau-Granatwerfer an unterschiedlichen Gewehren anbringbar sein soll, sind mehrere, entsprechende Bohrungen vorgesehen. An der Rückseite des Granatwerfers ist beiderseits je eine Langlochanordnung vorgesehen, die von einem Haltestift am zugehörigen Gewehr durchsetzt ist. Wenn die Langlochanordnung nach hinten offen ist, kann statt des Haltestifts ein überstehender, ortsfester Quervorsprung am Gewehr ausgebildet sein. Der Granatwerfer wird dann mit den Langlöchern über die Quervorsprünge am Gewehr geschoben und mittels des Querstiftes festgelegt. Es können mehrere Langlochanordnungen vorgesehen sein, wenn der Granatwerfer zum Anbau an unterschiedlichen Gewehrmodellen vorgesehen ist, an denen die Quervorsprünge an unterschiedlichen Stellen sitzen.

Zum Granatwerfer gehört in der Regel auch eine von der Visierung des Gewehres gesonderte eigene Visierung, die in der Regel am Gewehr angebracht wird. Meist ist sie als Rahmen- bzw. Leitervisier ausgebildet, das hohe Elevationswinkel erlaubt.

Um den Anbau des Granatwerfers am Gewehr zu vereinfachen, ist bevorzugt die Visiereinrichtung für den Granatwerfer auch an diesem selbst angebracht (Anspruch 15). Hierzu weist der Granatwerfer beiderseits je eine Halterung auf, wobei die Visiereinrichtung wahlweise an einer der beiden Halterungen so anbringbar ist, daß der Granatwerfer für einen Rechts- oder Linksschützen jeweils die geeignete Visierung aufweist. Dabei ist die Visiereinrichtung entweder für die beidseitige Benutzung eingerichtet, oder kann mit einfachen Mitteln, etwa durch Umsetzen von Teilen, für die Anbringung auf der rechten oder linken Seite des Granatwerfers eingerichtet werden. Die Halterungen für die Visierung sind am Verbindungsstück angeordnet oder ausgebildet, um stets eine gute Zuordnung zur Ausrichtung des Granatwerferlaufes zu haben.

Gemäß einer bevorzugten Ausgestaltung ist die Abzugseinrichtung mit einer Sicherung versehen (Anspruch 16), die in ihrer Ruhelage die Abzugseinrichtung unbeeinflußt läßt, in ihrer Arbeitslage dagegen in die Abzugseinrichtung derart eingreift, daß diese keinen Schuß auslösen kann. Die Sicherung legt in ihrer Arbeitslage beispielsweise das Schlagstück bzw. den Hahn oder den Abzug der Abzugseinrichtung fest.

Diese Sicherung ist bevorzugt mit dem Kipphebel derart gekoppelt, daß sie die Abzugseinrichtung festlegt, wenn der Kipphebel aus seiner Ruhelage bewegt wird (Anspruch 17). So wird sichergestellt, daß keine Patrone gezündet werden kann, wenn der Lauf entriegelt wird, um aus seiner Schußlage herausgeschwenkt zu werden, oder wenn er ausgeschwenkt ist. Nebenbei ergibt sich auch der Vorteil, daß sich der Schlagbolzen der Abzugseinrichtung stets in seiner zurückgezogenen Ruhelage befindet, wenn der Lauf ausoder eingeschwenkt wird, so daß er nicht in den Boden der Patronenhülse eingreifen oder gegen die Seitenkante am hinteren ende des Laufes anschlagen und somit dessen Schwenkbewegung behindern kann.

Es ist grundsätzlich möglich, die Sicherung ohne Bedienungshandhabe auszubilden, so daß ihre Betätigung nur durch den Kipphebel erfolgt. Die Abzugseinrichtung ist somit nur solange gesichert, wie der Kipphebel betätigt ist. Der Vorzug dieser Ausführung ist es, daß sich der Schütze nicht um die Betätigung der Sicherung kümmern muß; wie bei einer gänzlich ungesicherten Waffe ist höchste Feuergeschwindigkeit möglich.

Bevorzugt ist jedoch eine Handhabe zur Betätigung der Sicherung vorgesehen (Anspruch 18), und die Koppelung mit dem Kipphebel ist derart, daß der Kipphebel die Sicherung einrückt, also die Waffe sichert, daß aber nachfolgend, wenn der Kipphebel in seine Ruhelage zurückkehrt, die Waffe gesichert bleibt. Vor dem folgenden Schuß muß der Schütze die Waffe entsichern. Diese sog. "automatische Sicherung" hat sich bei Kipplauf-Jagdgewehre seit mehr als 100 Jahren bewährt; sie bietet größtmögliche Sicherheit.

Soweit eine Visierung mit einer Optik verwendet wird, muß diese Visierung allerdings hinter dem Anbaugranatwerfer am Gewehr selbst angebracht sein, da sonst das Sehfeld zu klein wäre.

Der Gewehrlauf liegt bei angebrachtem Granatwerfer oberhalb des Verbindungsstückes und im wesentlichen mittig zu diesem. Soweit eine Gaskolbeneinheit für das Gewehr vorhanden ist, befindet sich diese fast regelmäßig oberhalb des Gewehrlaufes. Falls gewünscht, kann der Granatwerfer mit einem zusätzlichen Handschutz ausgestattet sein, der in seiner Wirkung dem Oberteil des Gewehr-Vorderschaftes entspricht, aber an den Granatwerfer angepaßt ist, dessen Verbindungsstück überwölbt und den Gewehrlauf sowie gegebenenfalls die Gaskolbeneinheit umgibt.

Der Gegenstand der Erfindung wird anhand der beigefügten Zeichnung, die eine Ausführungsform des erfindungsgemäßen Anbau-Granatwerfers zeigt, beispielsweise noch näher erläutert. In der Zeichnung zeigt:
- Fig. 1:: eine Seitenansicht eines Schnellfeuergewehres mit angebrachtem Anbau-Granatwerfer, stark verkleinert;
- Fig. 2:: eine Draufsicht auf die Waffe der Fig. 1, in gleichem Maßstab und mit ausgeschwenktem Granatwerferlauf;
- Fig. 3:: den vorderen Teil eines Schnellfeuergewehres mit angebrachtem Anbau-Granatwerfer, weniger verkleinert als in Fig. 1 oder 2 (Gewehrgriffstück ausgebaut) ;
- Fig. 4:: eine Seitenansicht des Anbau-Granatwerfers, von rechts gesehen, weniger verkleinert als in Fig. 3;
- Fig. 5:: eine Seitenansicht des Anbau-Granatwerfers, von links gesehen, teilweise geschnitten und im Maßstab der Fig. 4;
- Fig. 6:: eine Ansicht des Anbau-Granatwerfers von vorne her, im Maßstab der Fig. 4; und
- Fig. 7:: eine vergrößerte Ansicht des Laufs des Anbau-Granatwerfers, von hinten her gesehen und in vergrößertem Maßstab.

Alle Figuren betreffen diesselbe Ausführungsform. Gleiche Bezugszeichen bezeichnen in allen Figuren identische Elemente. Einige Bezugszeichen sind der Deutlichkeit halber nicht in allen Figuren aufgeführt, die die entsprechenden Elemente zeigen.

Fig. 1 zeigt die Seitenansicht eines modernen Schnellfeuergewehres 1, das einen Gewehrlauf 3, ein Gewehrgehäuse 5 aus Kunststoff, ein Magazin 7, eine optische Visierung 9 und ein Gewehrgriffstück 11 mit Abzug und Feuerwahlhebel aufweist.

Das Gewehr ist für eine moderne, kleinkalibrige Patrone eingerichtet, die mit einer geringen Treibladungsmenge auskommt. Diese Treibladungsmenge reicht nicht aus, um eine Granate, die in der Wirkung etwa einer Handgranate nahekommt, anzutreiben. Will man dennoch eine solche Granate verschießen, dann ist dazu eine eigene, großkalibrige Treibladungspatrone erforderlich.

Diese Patrone wird in einem Anbau-Granatwerfer 13 verschossen, der am Gewehr 1 anstelle dessen Vorderschaftes angeordnet ist.

Am Gewehr 1 ist der (nicht gezeigte) Vorderschaft mit Handschutz entfernt. Stattdessen ist der Granatwerfer 13 unter dem Gewehrlauf angebracht, und zwar mittels eines üblichen, rastbaren Befestigungsstiftes 33 und einer Langlochanordnung 35. Die Langlochanordnung 35 besteht aus beiderseits am Granatwerfer 13 ausgebildeten, nach hinten offenen Langlöchern, die von vorne her auf je einen Quervorsprung aufgeschoben sind, der vom Gewehrgehäuse 5 absteht.

Der Granatwerfer 13 weist einen Granatwerferlauf 15 auf, der sich in der Schußstellung etwa parallel zum Gewehrlauf 3 erstreckt und unter diesem liegt. In der Ladestellung wird der Granatwerferlauf 13 nach links ausgeschwenkt, wie in Fig. 2 gezeigt.

Der Granatwerferlauf 15 ist in einem Verbindungsstück 37 angeordnet, das ihn rohrartig über nahezu die Hälfte seines Umfangs und über nahezu seine gesamte Länge umschließt. Das Verbindungsstück 37 weist auf seiner linken Seite einen sich über seine gesamte Länge erstreckenden Längsschlitz 39 auf, der es gestattet, daß der Granatwerferlauf 15 bei ortsfestem Verbindungsstück 37 ausschwenken kann.

Das Verbindungsstück 37 verbindet eine vertikale Querachse 31 mit einem Bodengehäuse 17. Die Querachse 31 ist an der Vorderseite des Verbindungsstückes 37 und rechts dicht neben dem Granatwerferlauf 15 gelegen. Das Bodengehäuse 17 ist an der Rückseite des Verbindungsstückes 37 gelegen und bildet einen Stoßboden 41 (Fig. 3); das Bodengehäuse 17 trägt an seiner Unterseite ein Granatwerfergriffstück 19, das eine Spannabzugseinrichtung mit einem Abzug 21 und einem Schlagbolzen 43 (Fig. 5) aufnimmt und einen Abzugsbügel 25 aufweist. Eine Sicherung 23 ist von einer das Granatwerfergriffstück 19 quer durchsetzenden Welle gebildet, auf deren beiden Enden und jeweils auf der Außenseite des Granatwerfergriffstücks 19 ein Bedienungshebel 23 für die Sicherung sitzt. Einer der beiden Sicherungshebel 23 ist demnach mit dem Daumen der das Granatwerfergriffstück 19 umspannenden Hand betätigbar, gleichgültig, ob es sich um die rechte oder die linke Hand handelt. Die Welle der Sicherung 23 legt den Abzug 21 oder den Schlagbolzen 43 der Abzugseinrichtung fest.

Über dem Verbindungsstück 37 sitzt, den Gewehrlauf 3 umgebend, ein Handschutz 27.

Der Granatwerferlauf 15 wird von zwei Aufschwenkfedern, die die Querachse 31 umgeben und sich auf dem Verbindungsstück 37 abstützen, in Richtung der Nachladelage (Fig. 2) belastet.

Das Verbindungsstück weist auf seiner dem Längsschlitz 39 gegenüberliegenden Seite eine Entlastungsöffnung 45 zur Gewichtserleichterung auf (Fig. 4). Wie in Fig. 4 und 5 zu sehen, ist außerdem an der Oberseite des Verbindungsstücks 37 und beiderseits dessen eine Visierhalterung 47 ausgebildet, welche die Form jeweils zweier Gewindebohrungen und einer Auflagefläche aufweist, die durchgehend oder unterteilt ist.

Die Querbohrung zur Aufnahme des Befestigungsstiftes 33 wurde bereits oben beschrieben; es ist jedoch in Fig. 4 und 5 eine weitere Querbohrung 51 gezeigt, die zur Aufnahme eines Befestigungsstiftes eingerichtet ist und dazu dient, den gezeigten Granatwerfer 13 an einem anderen Gewehr als dem in Fig. 1 bis 3 gezeigten anzubringen.

Die Querbohrung 51, die nicht zur Aufnahme eines Befestigungstiftes 33 eingerichtet ist, ist durch eine Zapfenanordnung verschlossen, um zu verhindern, daß bei der Anbringung des Anbau-Granatwerfers 13 an einem Gewehr versehentlich die falsche Querbohrung 51 verwendet wird.

Ferner ist am Verbindungsstück 37 eine Anschlageinrichtung 63 ausgebildet, gegen die der Granatwerferlauf 15 beim Schließen des Laufes anläuft.

Im Granatwerfer-Griffstück 19 ist ein mittig angeordneter, sich in Längsrichtung erstreckender, zweischenkliger Kipphebel 53 um eine querliegende Kippachse kippbar angebracht. Dieser wird durch eine Feder mit seinem hinteren Ende nach oben gedrückt, so daß dieses hintere Ende in eine Längsnut 55 einfällt, die am hinteren Ende und unten am Granatwerferlauf 15 ausgebildet ist. Der Granatwerferlauf 15 muß sich dazu allerdings in seiner Schußlage (Fig. 1) befinden.

Ist der Granatwerferlauf 15 dagegen ausgeschwenkt (Fig. 2) und wird wieder in seine Schußlage zurückgeschwenkt, dann läuft das hintere Ende des Kipphebels 53 gegen den Außenumfang des Granatwerferlaufes 15 an und wird von diesem nach unten gedrückt, um letztlich in die Längsnut 55 einfallen zu können.

Am vorderen Ende des Kipphebels 53 ist ein Druckknopf 57 ausgebildet, der zwischen dem Abzugsbügel 25 und dem Abzug 21 aus dem Bodengehäuse 17 und Griffstück 19 nach unten herausragt. So ist es möglich, etwa mit dem Zeigefinger den Druckknopf 57 nach oben zu drücken und somit den Kipphebel 53 zu verschwenken, bis sein vorderes Ende die Längsnut 55 freigibt und der Granatwerferlauf 15, von einer Federung 49 angetrieben, in die Lage der Fig. 2 schwenkt. Das Ausschwenken erfolgt üblicherweise nach dem Betätigen des Abzugs 21 zum Spannen und Auslösen der Spannabzugseinrichtung, also nach dem Schuß.

Nachfolgend fällt die leere Patronenhülse entweder infolge der Fliehkraft aus dem Lauf 15 heraus, oder sie muß mit dem Daumen und einem Finger unter dem Patronenrand ergriffen und ausgezogen werden. Zu diesem Zweck sind in der Laufwand am hinteren Ende des Laufes 15 zwei einander gegenüberliegende Ausnehmungen 61 vorgesehen, die das Untergreifen des Patronenrandes ermöglichen. Eine gesonderte Auszieh- oder Auswurfeinrichtung ist nicht vorhanden. Nachfolgend wird eine neue Patrone 59 in den Lauf 15 eingeführt und dieser wird wieder eingeschwenkt, bis der Kipphebel 53 wieder in die Längsnut 55 einfällt.

Ein Rechtsschütze kann bei dem soeben beschriebenen Nachladevorgang die rechte Hand am Granantwerfergriffstück 19 belassen und alle Nachladegriffe mit der linken Hand durchführen. Es ist daher möglich, mit dem Granatwerfer ein regelrechtes Schnellfeuer abzugeben, was etwa dann besonders vorteilhaft ist, wenn der Feind in Deckung gezwungen werden soll, um einen sicheren Stellungswechsel der eigenen Truppe zu ermöglichen. Ein Linksschütze muß zum Nachladen umgreifen und wird deshalb ein wenig langsamer sein als ein Rechtsschütze. Da er aber nicht gezwungen ist, den Abzug mit der ungeübten (rechten) Hand zu betätigen, wird er keine Einbuße in der Treffsicherheit hinnehmen müssen.

Das Bodengehäuse 17 weist links neben dem Stoßboden eine zur linken Außenseite hin vorspringende, vertikale Leiste 65 auf, von der in Fig. 2 gerade noch der Scheitel sichtbar ist. Komplementär zu dieser Leiste 65 ist an der Rückseite des Granatwerferlaufes 15 und von diesem nach links außen und hinten abstehend ein Vorsprung ausgebildet, dessen Innenseite eine Gegenausbildung 67 aufweist, welche die Form einer vertikalen Nut hat. Die Leiste 65 und die Nut 67 weisen jeweils eine Fläche (nicht zu sehen) auf, die Teil einer Zylindermantelfläche um die Mittelachse der vertikalen Querachse 31 ist. Die beiden Zylindermantelflächenausschnitte sind so zur Querachse 31 beabstandet, daß sie beim Einschwenken des Granatwerferlaufes 15 einander möglichst spielfrei hintergreifen. So wird beim Schuß die Relativlage von Lauf 15 und Stoßboden 41 auf der Seite des Längsschlitzes 39 beibehalten werden. Auf der anderen Seite (der rechten Seite) kann wegen der rohrartigen Ausbildung des Verbindungsstücks 37 (siehe Fig. 4) und seiner einstückigen Ausbildung zusammen mit dem Bodengehäuse 17 auf eine zusätzliche Abstützung des Granatwerferlaufes 15 verzichtet werden.

Die Ausführungsform der Fig. 4 und 5 weist, wie schon oben erwähnt, beiderseits je mindestens eine Fläche und zwei Gewindebohrungen auf, die zwei Visierhalterungen 47 bilden. Eine Rahmen- bzw. Leitervisieranordnung (nicht gezeigt) kann wahlweise an der rechten oder linken Visierhalterung 47 angebracht werden, je nachdem der Schütze ein Rechts- oder Linksschütze ist. Dabei ist die Visieranordnung auf einem Montagesockel umsetzbar angebracht, so daß der Montagesockel zur Anbringung an der gewünschten Seite des Granatwerfers 13 passend ausgerichtet und dann die Visieranordnung in der richtigen Orientierung auf dem Montagesockel angebracht werden kann. Diese Visieranordnung ist unabhängig von der Gewehrvisierung 9.

Der Granatwerferlauf 15 und das aus Verbindungsstück 37 und Bodengehäuse 17 gebildete Bauteil besteht aus Leichmetall, das Granatwerfer-Griffstück 19 und der Handschutz 27 bestehen aus Kunststoff, und nur die Teile der Spannabzugseinrichtung und der Stoßboden 41 bestehen aus Stahl. Das Gewicht des Anbau-Granatwerfers 13 ist daher gering, obwohl er sehr stabil aufgebaut ist.

Der Anbau-Granatwerfer 13 kann notfalls auch gesondert von einem ihn tragenden Gewehr 1 benutzt werden.

## Patentansprüche

1. Anbau-Granatwerfer (13) zur Anbringung an einem Gewehr (1), mit einem Granatwerferlauf (15), der um eine nahe an seiner Mündung angebrachte, ortsfeste Querachse (31) schwenkbar ist, mit einem Bodengehäuse (17), das eine Abzugseinrichtung mit einem Abzug (21) trägt und einen Stoßboden (41) aufweist, und mit einem Verbindungsstück (37), das die Querachse (31) trägt und mit dem Bodengehäuse (17) fest verbunden ist,
**dadurch gekennzeichnet, daß** das Verbindungsstück (37) den Granatwerferlauf (15) über mindestens einen Teil seiner Länge so weit umgibt, daß im wesentlichen nur ein Längsschlitz (39) ausgespart bleibt, der zum Ausschwenken des Granatwerferlaufes (15) erforderlich ist.

2. Anbau-Granatwerfer (13) nach Anspruch 1, **dadurch gekennzeichnet, daß** der Stoßboden (41) seitlich eine zum Längsschlitz (39) hin vorspringende Leiste (65) aufweist, und daß der Granatwerferlauf (15) an seinem hinteren Ende eine nach hinten vorspringende Verlängerung aufweist, die die Leiste (65) bei nicht-ausgeschwenktem Granatwerferlauf (15) mit einer Gegenausbildung (67) hintergreift.

3. Anbau-Granatwerfer (13) nach Anspruch 2, **dadurch gekennzeichnet, daß** die Gegenausbildung als Nut (67) ausgebildet ist, und daß deren hintere Fläche und die hintere Fläche der vorspringenden Leiste (65) mindestens näherungsweise jeweils als Teil eines Zylindermantels ausgebildet sind, dessen Mittelachse mit der der Querachse (31) zusammenfällt, und daß die Flächen bei nicht-ausgeschwenktem Granatwerferlauf (15) satt aufeinanderliegen.

4. Anbau-Granatwerfer (13) nach einem der Ansprüche 1 bis 3, **dadurch gekennzeichnet, daß** der Längsschlitz (39) nach vorne hin offen ist, so daß das Verbindungsstück (37) als Abschnitt eines U-Winkelprofils ausgebildet ist.

5. Anbau-Granatwerfer (13) nach einem der Ansprüche 1 bis 4, **dadurch gekennzeichnet, daß** das Verbindungsstück (37) mindestens eine Aussparung (45) zur Gewichtserleichterung aufweist.

6. Anbau-Granatwerfer (13) nach einem der Ansprüche 1 bis 5, **dadurch gekennzeichnet, daß** der Granatwerferlauf (15) an seiner Rückseite zwei einander gegenüberliegende Aussparungen (61) aufweist, die von hinten her die Laufwand durchsetzen.

7. Anbau-Granatwerfer (13) nach einem der Ansprüche 1 bis 6, **dadurch gekennzeichnet, daß** die seitlich neben dem Granatwerferlauf (15) angeordnete Querachse (31) vertikal verläuft, so daß der Granatwerferlauf (15) seitlich ausschwenkbar ist.

8. Anbau-Granatwerfer (13) nach Anspruch 7, **dadurch gekennzeichnet, daß** der Granatwerferlauf (15) nach links ausschwenkbar ist.

9. Anbau-Granatwerfer (13) nach einem der Ansprüche 1 bis 8, **dadurch gekennzeichnet, daß** die Abzugseinrichtung einen Spannabzugsmechanismus aufweist.

10. Anbau-Granatwerfer (13) nach einem der Ansprüche 1 bis 9, **dadurch gekennzeichnet, daß** ein abgefederter Kipphebel (53) vorgesehen ist, der in seiner Ruhelage mit seinem einen Ende in eine Ausbildung (55) auf der Außenseite des Granatwerferlaufes (15) nahe dessen hinterem Ende eingreift und dieses nach Überwindung der auf ihn eingreifenden Federkraft freigibt.

11. Anbau-Granatwerfer (13) nach Anspruch 10, **dadurch gekennzeichnet, daß** der Kipphebel (53) über seine Kippachse hinaus verlängert ist, und daß am freien Ende der Verlängerung ein Druckknopf (57) angeordnet ist.

12. Anbau-Granatwerfer (13) nach einem der Ansprüche 1 bis 11, **dadurch gekennzeichnet, daß** am Bodengehäuse (17) ein Griffstück (19) mit einem Abzugsbügel (25) angeordnet ist.

13. Anbau-Granatwerfer (13) nach Anspruch 11 oder 12, **dadurch gekennzeichnet, daß** der Druckknopf (57) von oben her in den Raum zwischen Abzug (21) und Abzugsbügel (25) hineinragt.

14. Anbau-Granatwerfer (13) nach einem der Ansprüche 1 bis 13, **dadurch gekennzeichnet, daß** an dessen Vorderseite oberhalb des Granatwerferlaufes (15) mindestens eine Querbohrung (51) für einen Befestigungsstift (33) angeordnet ist, wobei die nicht-benutzten Querbohrungen bevorzuzugt verschlossen sind, und an dessen Rückseite eine horizontal verlaufende Langlochanordnung (35), die bevorzugt nach hinten offen ist.

15. Anbau-Granatwerfer (13) nach einem der Ansprüche 1 bis 14, **gekennzeichnet durch** je eine Visierhalterung (47) an jeder der beiden Seiten zur wahlweise rechts- oder linksseitigen Anbringung einer Visiereinrichtung.

16. Anbau-Granatwerfer nach einem der Ansprüche 10 bis 15, **gekennzeichnet durch** eine Sicherung, die in ihrer Ruhelage die Abzugseinrichtung nicht beeinflußt, in ihrer Arbeitslage dagegen ein Auslösen der Abzugseinrichtung verhindert.

17. Anbau-Granatwerfer nach Anspruch 16, **dadurch gekennzeichnet, daß** die Sicherung mit dem Kipphebel (53) gekoppelt ist und von diesem in ihre Arbeitslage bewegt wird, wenn der Kipphebel seine Ruhelage verläßt.

18. Anbau-Granatwerfer nach Anspruch 17, **dadurch gekennzeichnet, daß** die Sicherung in ihrer sichernden Arbeitslage verweilt, wenn der Kipphebel (53) in seine Ruhelage zurückkehrt, und daß eine Handhabe zum Betätigen der Sicherung unabhängig vom Kipphebel vorgesehen ist.

## Claims

1. A mounted grenade launcher (13) for mounting on a rifle (1), having a grenade launcher barrel (15), which can be swivelled around a fixed transverse spindle (31) mounted close to its muzzle, having a base housing (17), which bears a trigger mechanism with a trigger (21) and comprises an action face (41), and having a connector (37), which bears the transverse spindle (31) and is securely connected to the base housing (17),
**characterised in that** the connector (37) surrounds the grenade launcher barrel (15) over at least a part of its length to the extent that substantially only one slot (39) remains recessed, which is necessary for swivelling out the grenade launcher barrel (15).

2. A mounted grenade launcher (13) according to Claim 1,
**characterised in that** the action face (41) laterally comprises a strip (65) projecting towards the longitudinal slot (39),
**and in that** on its rear end the grenade launcher barrel (15) comprises a backwardly projecting extension, which engages behind the strip (65) by a counter-formation (67) when the grenade launcher barrel (15) is not swivelled out.

3. A mounted grenade launcher (13) according to Claim 2,
**characterised in that** the counter-formation is constructed as a groove (67),
**and in that** its rear face and the rear face of the protruding strip (65) are each constructed at least approximately as a part of a cylinder jacket, the centre axis of which coincides with that of the transverse spindle (31),
**and in that** the faces lie closely on top of one another when the grenade launcher barrel (15) is not swivelled out.

4. A mounted grenade launcher (13) according to one of Claims 1 to 3,
**characterised in that** the longitudinal slot (39) is open to the front so that the connector (37) is constructed as a section of a U angle section.

5. A mounted grenade launcher (13) according to one of Claims 1 to 4,
**characterised in that** the connector (37) comprises at least one recess (45) for alleviating the weight.

6. A mounted grenade launcher (13) according to one of Claims 1 to 5,
**characterised in that** on its rear side the grenade launcher barrel (15) comprises two mutually opposite recesses (61), which pass from the rear through the barrel wall.

7. A mounted grenade launcher (13) according to one of Claims 1 to 6,
**characterised in that** the transverse spindle (31) disposed laterally next to the grenade launcher barrel (15) runs vertically so that the grenade launcher barrel (15) can be swivelled out laterally.

8. A mounted grenade launcher (13) according to Claim 7,
**characterised in that** the grenade launcher barrel (15) can be swivelled out to the left.

9. A mounted grenade launcher (13) according to one of Claims 1 to 8,
**characterised in that** the trigger mechanism comprises a double-action trigger mechanism.

10. , A mounted grenade launcher (13) according to one of Claims 1 to 9,
**characterised in that** a spring-mounted rocking lever (53) is provided, which in its neutral position engages by its one end in a formation (55) on the outer side of the grenade launcher barrel (15) close to its rear end and releases it after overcoming the spring resistance acting on it.

11. A mounted grenade launcher (13) according to Claim 10,
**characterised in that** the rocking lever (53) is extended beyond its tilting axis
**and in that** a push button (57) is disposed on the free end of the extension.

12. A mounted grenade launcher (13) according to one of Claims 1 to 11,
**characterised in that** a grip (19) with a trigger guard (25) is disposed on the base housing (17).

13. A mounted grenade launcher (13) according to Claim 11 or 12,
**characterised in that** the push button (57) protrudes from above into the space between trigger (21) and trigger guard (25).

14. A mounted grenade launcher (13) according to one of Claims 1 to 13,
**characterised in that** on its front side above the grenade launcher barrel (15) there is disposed at least one transverse bore (51) for a mounting pin (33) is disposed, with the transverse bores that are not being used preferably being closed, and on its rear side there is disposed a horizontally extending slot arrangement (35), which is preferably open to the rear.

15. Amounted grenade launcher (13) according to one of Claims 1 to 14,
**characterised by** a sight mounting (47) at each of the two sides for mounting a sighting device optionally on the right-hand side or the left-hand side.

16. A mounted grenade launcher according to one of Claims 10 to 15,
**characterised by** a safety lock which in its neutral position does not influence the trigger mechanism, but in its working position prevents a release of the trigger mechanism.

17. A mounted grenade launcher according to Claim 16,
**characterised in that** the safety lock is coupled with the rocking lever (53) and is moved by it into its working position when the rocking lever leaves its neutral position.

18. A mounted grenade launcher according to Claim 17,
**characterised in that** the safety lock remains in its securing working position when the rocking lever (53) returns into its neutral position,
**and in that** a handle is provided for operating the safety lock independently of the rocking lever.

## Revendications

1. Lance-grenades rapporté (13) destiné à être monté sur une arme (1), comportant un canon de lance-grenades (15), qui peut pivoter autour d'un axe transversal fixe (31), qui est disposé à proximité de son embouchure, un boîtier de base (17), qui porte un dispositif de détente comportant une détente (21), et possède un fond de percussion (41), et comportant un élément de liaison (37), qui porte l'axe transversal (31) et est relié rigidement au boîtier de fond (17), **caractérisé en ce que** l'élément de liaison (37) entoure le canon (15) du lance-grenades sur au moins une partie de sa longueur de telle sorte que pour l'essentiel seule reste dégagée une fente longitudinale (39), qui est nécessaire pour faire pivoter le canon (15) du lance-grenades.

2. Lance-grenades rapporté (13) selon la revendication 1, **caractérisé en ce que** le fond de percussion (41) possède latéralement une barrette (65) qui fait saillie en direction de la fente longitudinale (39), et que le canon (15) du lance-grenades comporte, sur son extrémité arrière, un prolongement, qui fait saillie vers l'arrière et s'engage derrière la barrette (65) par une configuration antagoniste (67) lorsque le canon (15) du lance-grenades n'est pas écarté par basculement.

3. Lance-grenades rapport (13) selon la revendication 2, **caractérisé en ce que** la configuration antagoniste est agencée sous la forme d'une rainure (67) et que sa surface arrière et la surface arrière de la barrette saillante (65) sont agencées au moins approximativement chacune en tant que partie d'une enveloppe cylindrique, dont l'axe central coïncide avec l'axe transversal (31), et que les surfaces s'appliquent d'une manière suffisante l'une sur l'autre dans le cas où le canon (15) du lance-grenades n'est pas écarté par basculement.

4. Lance-grenades rapporté (13) selon l'une des revendications 1 à 3, **caractérisé en ce que** la fente longitudinale (39) est ouverte vers l'avant de sorte que l'élément de liaison (37) est agencé en tant que partie d'un profilé en U.

5. Lance-grenades rapporté (13) selon l'une des revendications 1 à 4, **caractérisé en ce que** l'élément de liaison (37) possède au moins un évidement (45) servant à réduire le poids.

6. Lance-grenades rapporté (13) selon l'une des revendications 1 à 5, **caractérisé en ce que** le canon (15) du lance-grenades comporte, sur son côté arrière, deux évidements réciproquement opposés (61), qui traverse, à partir de l'arrière, la paroi du canon.

7. Lance-grenades rapporté (13) selon l'une des revendications 1 à 6, **caractérisé en ce que** l'axe transversal (31), disposé latéralement à côté du canon (15) du lance-grenades, s'étend verticalement de sorte qu'on peut faire basculer latéralement le canon (15) du lance-grenades.

8. Lance-grenades rapporté (13) selon la revendication 7, **caractérisé en ce que** le canon (15) du lance-grenades peut basculer vers la gauche.

9. Lance-grenades rapporté (13) selon l'une des revendications 1 à 8, **caractérisé en ce que** le dispositif de détente comporte un mécanisme de détente à serrage.

10. Lance-grenades rapporté (13) selon l'une des revendications 1 à 9, **caractérisé en ce qu'**il est prévu un levier basculant (53) qui est supporté élastiquement et, dans sa position de repos, s'engage par l'une de ses extrémités dans une configuration (55) située sur la face supérieure du canon (15) du lance-grenades, à proximité de son extrémité arrière, et libère ce dernier lorsque la force élastique agissant sur ce canon est vaincue.

11. Lance-grenades rapporté (13) selon la revendication 10, **caractérisé en ce que** le levier basculant (53) se prolonge au-delà de son axe de basculement et qu'un bouton-poussoir (57) est disposé sur l'extrémité libre du prolongement.

12. Lance-grenades rapporté (13) selon l'une des revendications 1 à 11, **caractérisé en ce qu'**un élément de préhension (19) comportant un étrier ponté (25) est disposé sur le boîtier de fond (17).

13. Lance-grenades rapporté (13) selon la revendication 11 ou 12, **caractérisé en ce que** le bouton-poussoir (57) pénètre à partir du haut dans l'espace présent entre la détente (21) et le pontet (25).

14. Lance-grenades rapporté (13) selon l'une des revendications 1 à 13, **caractérisé en ce que** sur sa face avant est disposé, au-dessus du canon (15) du lance-grenades, au moins un perçage transversal (51) pour une tige de fixation (33), les perçages transversaux non utilisés étant de préférence fermés, et sur le côté arrière duquel est disposé un dispositif horizontal de trou allongé (35), et qui de préférence est ouvert vers l'arrière.

15. Lance-grenades rapporté (13) selon l'une des revendications 1 à 14, **caractérisé par** un dispositif (46) de retenue de viseur, sur chacun des deux côtés pour le montage, au choix à droite ou à gauche, d'un dispositif d'un viseur.

16. Lance-grenades rapporté selon l'une des revendications 10 à 15, **caractérisé par** une sécurité qui, dans la position de repos, n'influence pas le dispositif de détente, alors que dans sa position de travail, il empêche un déclenchement du dispositif de détente.

17. Lance-grenades rapporté selon la revendication 16, **caractérisé en ce que** la sécurité est couplé au levier basculant (53) et est amenée par ce dernier dans la position de travail, lorsque le levier basculant quitte sa position de repos.

18. Lance-grenades rapporté selon la revendication 17, **caractérisé en ce que** la sécurité séjourne dans sa position de travail en réalisant un blocage, lorsque le levier basculant (53) est ramené dans sa position de repos, et qu'il est prévu une manette pour actionner la sécurité, indépendamment du levier basculant.
